# EUROPÄISCHE PATENTSCHRIFT

(11) **EP 2 958 754 B1**
(45) Veröffentlichungstag und Bekanntmachung des Hinweises auf die Patenterteilung: **02.08.2017**
(21) Anmeldenummer: 15723646.4
(22) Anmeldetag: 04.05.2015
(51) Int. Cl.: B41J 11/00

(54) **VERFAHREN ZUR REDUKTION VON BANDING-EFFEKTEN**
METHOD FOR REDUCING BANDING EFFECTS
PROCÉDÉ DE RÉDUCTION DES EFFETS DE BANDES DANS L'IMAGE

(30) Priorität: 16.05.2014 DE 102014007131
(43) Veröffentlichungstag der Anmeldung: 30.12.2015
(73) Patentinhaber: Durst Phototechnik Digital Technology GmbH, 9900 Lienz (AT)
(72) Erfinder: WEINGARTNER, Peter, A-99991 Dölsach (AT)
(74) Vertreter: Kempkens, Anke
(86) Internationale Anmeldenummer: PCT/EP2015/000904
(87) Internationale Veröffentlichungsnummer: WO 2015/172867

(56) Entgegenhaltungen:
- WO-A1-2013/006158

## Beschreibung

Die vorliegende Erfindung bezieht sich auf ein Verfahren zur Reduktion von nachteiligen Banding-Effekten, insbesondere von Glanz-Banding-Effekten, in gedruckten Bildern, die mit einem Tintenstrahldrucker hergestellt werden.

Die Erfindung bezieht sich zusätzlich auf einen Tintenstrahldrucker, der eine Steuerungseinrichtung zur Durchführung eines derartigen Verfahrens umfasst.

Das Dokument WO 2013/006158 A1 offenbart die Merkmale des Oberbegriffs von Anspruch 1 und von Anspruch 14.

Banding-Effekte sind bekanntlich sichtbare Beeinträchtigungen in der Qualität eines Bildes und kennzeichnen sich darin, dass im gedruckten Bild abrupte oder kontiniuierliche Übergange von Bild-Attributen, wie beispielsweise Glanz oder Farbe, sich sichtbar und unangenehm bemerkbar machen, wo keine Übergange dieser Art erwünscht sind.

Die Ursachen solcher Übergänge können vielfältiger Natur sein und lassen sich in bestimmten Fällen konkret spezifischen Qualitätsparametern zuordnen wie beispielsweise der Inhomogeniät der Tropfenform oder der Inhomogeniät des Tintenauftrags oder der Inhomogenität der Tropfenplazierung, unterliegen in anderen Fällen jedoch dem Zusammenwirken mehrerer Qualitätsparameter.

Im Folgenden wird auf einige Ursachen eingegangen, die zu den oben genannten Übergängen führen können. Es ist bekannt, dass die auf einem Medium realisierbare Tropfenform der Tintentropfen keine exakt kreisförmige ist, sondern dass diese unter anderem druckrichtungsabhängig ist. Die druckrichtungsabhängige Tropfenform ist unmittelbar nach dem Auftreffen auf das Medium am stärksten ausgeprägt und kann mit der Zeit ihren druckrichtungsabhängigen Charakter auf Grund des Benetzungsverhaltens der Tintentropfen zumindest teilweise verlieren. Die druckrichtungsabhängige Tropfenform der Tintentropfen ist auf deren Flugbahn zurückzuführen, sodass in einem Scanverfahren beispielsweise das Auftreffen der Tintentropfen auf das Medium in eine in Druckrichtung annähernd ellipsenfömige und in der Höhe annähernd keilförmige Tropfenform resultiert, deren spitz zulaufende Seite gegen die Druckrichtung zeigt.

Wird ein Bild in einem bidirektionalen Singlescanverfahren gedruckt tritt der Glanz-Banding-Effekt besonders zum Vorschein.

Unter einem Singlescanverfahren versteht man beispielsweise ein Verfahren bei dem ein scannendes Druckmodul umfassend zumindest einen Druckkopf in einer Scanbewegung lediglich ein Mal, also in einem einzigen Pass über eine Zeile eines zu bedruckenden Mediums fährt, während dessen diese Zeile gedruckt wird, derart, dass im Zuge des einmaligen Überstreichens die Zeile fertig gedruckt wird.

Beispielsweise fährt in einem bidirektionalen Singlescanverfahren ein Druckmodul umfassend zumindest einen Druckkopf in einem ersten Druckpass in eine Scanrichtung lediglich ein Mal über eine Zeile während dessen diese gedruckt wird. Bei Erreichen des Zeilenendes wird das zu bedruckende Medium um eine Zeilen-Breite in Vorschubrichtung des Mediums verschoben. In einem zweiten Druckpass fährt das Druckmodul in einer der ersten Scanrichtung entgegengesetzten zweiten Scanrichtung über eine weitere Zeile zurück während dessen diese gedruckt wird. Anschließend wird das zu bedruckende Medium um eine weitere Zeilen-Breite in Vorschubrichtung des Mediums verschoben. Zum Bedrucken weiteren Zeilen kann in analoger Weise zu den oben genannten Schritten vorgegangen werden.

Bei einem derart gedrucktes Bild ist der Banding-Effekt (auch Streifenbildungseffekt genannt) besonders stark ausgeprägt, da die in gegenläufigen Richtungen gedruckten Zeilen ihrerseits Tropfen mit gegenläufig annähernd keilförmigen Tropfenformen aufweisen, die aus einer Perspektive betrachtet das Licht unterschiedlich reflektieren, sodass Glanz-Übergängen zwischen den benachbarten Zeilen abprupt erscheinen.

Die Festlegung des Zeitintervalls zwischen Drucken und Trocknen ist in der Regel entscheidend für den gewünschten Glanz- bzw. Mattheitsgrad eines Bildes bzw. eines Teilbereich eines Bildes, da das Zeitintervall unter anderem vorgibt ob und in welchem Ausmaß die Tintentropfen die Oberfläche des Mediums benetzen können.

Werden Tintentropfen unmittelbar nach dem Drucken vollständig getrocknet bzw. gehärtet, haben diese nicht Zeit auseinander zu laufen oder sich zusammen zu ziehen (abhängig vom Benetzungsverhalten: keine Benetzung, partielle Benetzung, vollständige Benetzung), sodass ein derartiges Vorgehen dazu führt dass das Bild matt bzw. körnig erscheint.

Ist hingegen ein glänzendes Bild erwünscht kann grundsätzlich bei zu bedruckenden Medien mit relativ kleiner Oberflächenenergie die Zeit zwischen Drucken und Aushärten erhöht werden, sodass die gedruckten Tintentropfen länger Zeit haben auseinander zu laufen und die Oberfläche zu benetzten.

Bekannterweise folgt das Benetzungsverhalten eines Tintentropfens aus der Youngsche'n Gleichung: α= arc cos [(σ_{S} - σ_{S,L})/ σ_{L}]
- σ_{S}: Oberflächenenergie des Substrates
- σ_{S,L}: Grenzflächenspannung zwischen Tinte und Medium
- σ_{L}: Oberflächenspannung der Tinte
- α: Randwinkel (Kontaktwinkel, Benetzungswinkel)

Je kleiner die Oberflächenenergie eines Mediums, desto größer ist dessen Benetzbarkeit und umso weniger "kugelförmig" die Gestalt der Tintentropfen.

Banding-Effekte können nicht nur zwischen benachbarten und in gegenläufigen Richtungen gedruckten Zeilen als abrupte Glanz-Übergange auftreten, sondern können auch in ein und derselben Zeile als kontinuierliche Glanz-Übergänge auftreten.

Dass kann beispielsweise dann der Fall sein wenn in einem Druckpass beim Scannen des Druckmoduls von einem Ausgangspunkt hin zu einem Endpunkt einer Zeile Tintentropfen aus dem Druckmodul ausgestossen werden und die gedruckten Tintentropfen nicht unmittelbar nach dem Auftreffen auf das Medium vollständig ausgehärtet werden, sondern erst in einem dem ersten Druckpass entgegengesetzten zweiten Druckpass, bei dem das Druckmodul von der Endposition hin zur Ausgangsposition derselben Zeile verfahren wird und die im vorhergehenden Druckpass gedruckten Tintentropfen mit einer Trocknungs- bzw. Härtungseinheit gehärtet werden. Jene Tintentropfen, die an der Ausgangsposition gedruckt wurden, haben weitaus mehr Zeit auseinander zu laufen als jene Tintentropfen, die kurz vor dem Endpunkt auf das Medium gedruckt wurden, sodass ein kontinuierlicher Glanz-Banding-Effekt in ein und derselben Zeile auftritt, derart, dass in diesem Fall Stellen in der Nähe der Ausgangsposition glänziger erscheinen als jene in der Nähe der Endposition.

Es ist bekannt, dass es vorteilhaft ist die Zeitintervalle zwischen Drucken und Trocknen zumindest annäherungsweise konstant zu halten, um derartige kontinuierliche Banding-Effekte in ein und derselben Zeile eines Bildes unterdrücken zu können.

In Single-Pass-Verfahren ist die Einhaltung konstanter Zeitintervalle für die Minimierung von kontinuirlichen Glanz-Banding-Effekten technisch leicht zu bewerkstelligen, indem beispielsweise in Vorschubrichtung des Mediums ausgehend von einem Druckmodul stromabwärts eine Trocknungs- bzw. Hartungseinheit angeordnet wird, sodass für jede Stelle des Mediums der gleiche Zeitintervall zwischen Drucken und Trocknen bzw. Härten eingehalten werden kann.

Unter einen Single-Pass-Drucker versteht man einen Drucker, bei dem das Medium in einem Betriebsmodus kontinuierlich bewegt wird und ein Druckkopf das Medium ein einziges Mal erblickt, wobei die Druckköpfe nicht gemäß dem bekannten Scanverfahren betrieben werden, sondern im Wesentlichen stationär angeordnet sind.

Demgegenüber gestaltet sich die Einhaltung von konstanten Zeitintervallen bei Scanverfahren - werden glänzige Bilder erwünscht - als technisch schwieriger zu bewerkstelligen.

Bei Multiscan-Verfahren ist bekannt, dass Banding-Effekte, die auf die Inhomogenität der Tropfenform zurückzuführen sind, zum Teil reduziert werden können, indem mit einem Druckmodul mehrmals über dieselbe Zeile aus mehr als einer Richtung (z.B. bidirektional) verfahren wird, sodass der Aufbau einer Zeile des Bildes schrittweise erfolgt, derart, dass die Tintentropfen verschachtelt nach einem bestimmten Rechenalgorythmus aufgebracht werden. Dabei können die Tintentropfen je nach gewünschtem Glanzeffekt unmittelbar oder nicht unmittelbar nach dem Drucken getrocknet werden.

Erfolgt der Bildaufbau jeder Zeile lediglich unidirektional, also aus derselben Richtung, so können bereits im Vornhinein präventiv die vorhin genannten Banding-Effekte, die auf die Inhomogenität der Tropfenform zurückzuführen sind, zumindest teilweise vermieden werden. Allerdings erfolgen solche Verfahren auf Kosten der Produktivität.

Banding-Effekte können allerdings abgesehen von der Inhomogenität der Tropfenform, die unter anderem abhängig von der Druckrichtung und vom Benetzungsverhalten über die Zeit ist, auch auf Grund der Inhomogenität der Tropfenplazierung auftreten.
Die Inhomogenität der Tropfenplazierung kann beispielsweise auf Grund einer nicht exakten Medienführung und/oder Druckmodulführung zustande kommen und/oder jedoch auch auf Grund der erfolgten Trocknungs - bzw. Härtungschritte zurückgeführt werden.

Eine durch Trocknungs - bzw. Härtungschritte auftretende Inhomogenität der Tropfenplatzierung kann bei hitzeempfindlichen Medien auftreten, wenn beispielsweise ein Multiscanverfahren zum Einsatz kommt, wodurch ein und dieselbe Stelle einer Zeile des zu bedruckenden Mediums mehrere Druckschritte erfährt und mehreren Trocknungs- bzw. Härtungsschritten ausgesetzt wird.

Je nachdem welche Art von hitzeempfindliche Medien eingesetzt werden neigen diese dazu nach einem Trocknungs- bzw. Härtungsschritt entweder sich auszudehnen oder zusammenzuschrumpfen.

Fährt ein Druckkopf beispielsweise mehrmals über dieselbe Zeile eines hitzeempfindlichen Mediums in zwei Richtungen, wobei in einem ersten Druckpass das Druckmodul beispielsweise mit einer in Scanrichtung stromaufwärts hinterherlaufende UV-Licht erzeugende Quecksilber-Lampe als Trocknungs- bzw. Härtungseinheit von einer Ausgangsposition hin zu einer Endposition verfahren wird während dessen gedruckt wird und die gedruckten Tropfen unmittelbar nach dem Drucken mit der Trocknungs- bzw. Härtungseinheit gehärtet werden, so wird das Medium der Abwärme der Trocknungs- bzw. Härtungseinheit ausgesetzt. In Folge der einmaligen Aufwärmung des Mediums kann dieses bereits sich ausdehnen oder zusammenschrumpfen. Schrumpfen kann das Medium beispielsweise wenn dieses ein Lösungsmittel oder Wasser enthält und auf Grund der Erwärmung zumindest teilweise ausdampft. Fährt das Druckmodul in einem zweiten Druckpass zurück zur Ausgangsposition, so können die Tintentropfen nicht mehr auf die vorgesehenen Positionen gedruckt werden.

Infolge des Dehnungs- oder Schrumpfungs- Effektes, der reversibel oder irreversibel sein kann, können im Bild sowohl Glanz-Übergänge und/oder Farb-Übergänge auftreten die zu Banding-Effekten führen. Man kann sagen, dass hitzeempfindliche Medien besonders stark zu Banding-Effekten neigen.

Nach wie vor ist für die Präzision der Tropfenplazierung die exakte Medienführung und/oder Schlittenführung sehr wichtig, da auch eine bestimmte Überlappung der gedruckten Zeilen an deren Randbereichen beispielsweise ein Banding durch einen doppelten Tintenauftrag hervorrufen kann.

Weiter kann eine Inhomogenität der Tropfenplatzierung auftreten, wenn beispielsweise eingetrocknete oder flüssige Tintenrückstände an der Düsenöffnungs-Umgebung eines Druckkopfes eines Druckmoduls vorliegen, sodass betroffene Düsenöffnungen zumindest teilweise verschlossen werden könnten und diese Tintenrückstände der Flugbahn der Tintentropfen im Wege stehen, sodass der Ausstossvorgang gestört ist. In Folge dessen können beispielsweise die Tintentropfen nicht mehr auf die gewünschten Positionen des zu bedruckenden Mediums auftreffen. Liegen eingetrocknete Tintenrückstände an der Düsenöffnungs-Umgebung vor, kann die betroffene Düse zu einem Schrägstrahler werden oder die Düse total ausfallen.

Die Inhomogenität der Tropfenplatzierung kann wie oben angeführt in eine Inhomogenität des Tintenauftrags resultieren, welche ihrerseits einen Farb-Banding-Effekt bewirkt. Die Inhomogenität des Tintenauftrags kann auch düsenspezifisch sein auf Grund einer nicht exakt identischen Bauform der Düsen, welche nicht exakt identische Bauform einen Ausstoss von ungewollt unterschiedlich großen Tropfen bewirkt.

Es wäre wünschenswert ein Verfahren zur Verfügung zu haben, mit dem man Banding-Effekte, insbesondere Glanz-Banding-Effekte in gedruckten Bildern unabhängig von der Art des Mediums und unabhängig vom eingesetzten Druck-Scanverfahren, ob unidirektional oder bidirektional, zumindest teilweise reduzieren kann.

Der vorliegenden Erfindung liegt die Aufgabe zugrunde ein Verfahren für einen Drucker anzugeben, mit dem die genannten Banding-Effekte zumindest teilweise reduziert werden können, sodass die Qualität des Bildes erhöht werden kann.

Die Aufgabe wird durch das Vorgehen gemäß dem erfindungsgemäßen Verfahren mit einem Drucker gelöst, der mit einem scannenden Druckmodul, mit einer scannenden Trocknungs- bzw. Härtungseinheit und mit einem Medienvorschub arbeitet, nach Anspruch 1 gelöst. Ein Tintenstrahldrucker, der eine Steuerungseinheit zum Durchführen des Verfahrens nach Anspruch 1 umfasst, ist in Anspruch 14 definiert. Die Unteransprüche beschreiben bevorzugte Varianten des vorliegenden erfinderischen Verfahrens.

Erfindungsgemäss wird nun so vorgegangen, dass die Banding-Effekte in Bildern, insbesondere die Glanz-Banding-Effekte, zumindest teilweise reduziert werden können, indem ein Verfahren bereitgestellt wird, bei dem mit einem scannenden Druckmodul gedruckte Zeilen mit Zeilen-Breite B bereitgestellt werden, deren Zeilenrand bildenden Enden eine Druck-Textur definieren und mit einer scannenden Trocknungs- bzw. Härtungseinheit im Wesentlichen vollständig getrocknete bzw. gehärtete Zeilen mit Zeilen-Breite H bereitstellt werden, deren Zeilenrand bildenden Enden eine Nass/Trocken-Textur definieren, wobei eine gedruckte Zeile eines Druck-Scans und eine gehärtete Zeile eines Härtungs-Scans überlappend jedoch nicht deckungsgleich verlaufend gebildet werden.

An dieser Stelle werden einige in dieser Beschreibung verwendeten Begriffe definiert.

Wenn im Rahmen dieser Beschreibung von einer Druck-Textur gesprochen wird, so wird der Übergang zwischen dem nicht bedruckten Bereich des Mediums und dem gedruckten Bereich einer gedruckten Zeile verstanden.

Wenn im Rahmen dieser Beschreibung von einer Nass/Trocken-Textur gesprochen wird, so wird der Übergang zwischen dem gedruckten Bereich einer gedruckten Zeile und dem gehärteten Bereich einer gehärtenen Zeile verstanden.

Wenn im Rahmen dieser Beschreibung von einer Nass/Pinning-Textur gesprochen wird, so wird der Übergang zwischen dem gedruckten Bereich einer gedruckten Zeile und dem gepinnten Bereich einer gepinnten Zeile verstanden.

Wenn im Rahmen dieser Beschreibung von Pinning gesprochen wird, so wird darunter das teilweise jedoch nicht vollständige trocknen bzw. härten der gedruckten Tropfen verstanden.

Wenn im Rahmen dieser Beschreibung von "Trocknen bz. Härten" gesprochen wird, so wird darunter verstanden, dass die gedruckten Trintentropfen im Wesentlichen vollständig getrocknet bzw. gehärtet werden.

Als "Scan" wird im Rahmen der vorliegenden Erfindung das Abfahren einer bestimmten Scanstrecke mit dem Druckmodul oder mit der Trocknungs- bzw. Härtungseinheit verstanden.

Überraschend hat sich gezeigt, dass durch die Idee ein Bild wie oben angführt zu drucken und zu trocknen bzw. härten, derart, dass eine gedruckte Zeile eines Druck-Scans und eine gehärtete Zeile eines Härtungs-Scans überlappend jedoch nicht deckungsgleich verlaufend gebildet werden, wodurch zumindest eine der beiden Nass/Trocken-Texturen einer gehärteten Zeile eines Härtungs-Scans gegenüber eine der beiden Druck-Texturen einer gedruckten Zeile eines Druck-Scans lediglich teilweise deckungsgleich verlaufend oder kreuzend verlaufend oder nicht deckungsgleich verlaufend gebildet wird, das Bild einen weniger stark ausgeprägten Banding-Effekt aufweist als wenn eine gedruckte Zeile eines Druck-Scans und eine gehärtete Zeile eines Härtungs-Scans deckungsgleich verlaufend gebildet werden würden, wodurch beide Nass/Trocken-Texturen einer gehärteten Zeile eines Härtungs-Scans gegenüber beiden Druck-Texturen einer gedruckten Zeile eines Druck-Scans deckungsgleich verlaufend gebildet werden würden.

Der Erfinder kann nicht mit absoluter Sicherheit sagen warum durch die oben beschriebene Vorgehensweise die Banding-Effekte teilweise reduziert werden können. Es kann allerdings spekuliert werden, dass die Realisierung der unterschiedlicher Texturen und die Erhöhung der Anzahl und Art der Übergänge der Bild-Attribute einen synergistischen Effekt in Bezug auf die Reduktion der Banding-Effekte ausüben wodurch die Bildqualität erhöht werden kann.

Die Erfindung wird im Folgenden anhand der Figuren im Detail und beispielhaft beschrieben.
**Figur 1** zeigt eine schematische Darstellung eines mit einer bevorzugten Ausführungsform des erfindungsgemäßen Verfahrens hergestelltes Bild
**Figur 2** zeigt eine schematische Darstellung eines mit einer anderen bevorzugten Ausführungsform des erfindungsgemäßen Verfahrens hergestelltes Bild
**Figur 3** zeigt eine schematische Darstellung eines mit einer weiteren bevorzugten Ausführungsform des erfinderischen Verfahrens hergestelltes Bild
**Figur 4** zeigt eine schematische Darstellung einer bevorzugten Ausführungsform des erfinderischen Verfahrens mit einer Pinning-Einrichtung und einer Trocknungs- bzw. Härtungseinheit hergestelltes Bild

Figur 1 zeigt ein mit einer bevorzugten Ausgestaltung des erfinderischen Verfahrens hergestelltes Bild. Das Bild zeigt einen Drucker, der mit einem scannenden Druckmodul 101, einer scannenden Trocknungs- bzw. Härtungseinheit 109 und einem Medienvorschub arbeitet. Mit dem scannenden Druckmodul 101 wurden gedruckte Zeilen 105 mit Zeilen-Breite B bereitgestellt, deren Zeilenrand bildenden Enden eine Druck-Textur 107 definieren und mit einer scannenden Trocknungs- bzw. Härtungseinheit 109 wurden im Wesentlichen vollständig getrocknete bzw. gehärtete Zeilen 115, die eine Zeilen-Breite H aufweisen können, bereitstellt, deren Zeilenrand bildenden Enden eine Nass/Trocken-Textur 117 definieren.

In Figur 1 wird das Druckmodul 101 beispielhaft mit Hilfe eines Linearführungssystems 119 geführt, welches Linearführungssystem 119 eine Führungsschiene 121 und mindestens ein in Laufrichtung der Führungsschiene 121 mit Führungselementen 123 versehenen beweglich führbaren Druckmodul 101 aufweist.

Das in Figur 1 gezeigte Bild kann beispielsweise wie folgend hergestellt werden:
In einem Verfahrensschritt wird das Druckmodul 101 ein Mal über das Medium 125 in eine Scanrichtung X1 gescannt und eine Zeile 105 wird gedruckt während dessen das Medium 125 nicht bewegt wird. Ist die Zeile 105 fertig gedruckt, so wird das scannende Druckmodul 101 abgebremst und gestoppt und das zu bedruckende Medium 125 senkrecht zur Scanrichtung in eine Vorschubrichtung y um eine Zeilen-Breite B weiterbewegt. In einem weiteren Verfahrenssschritt wird das Druckmodul 101 in eine der vorhergehenden Scanrichtung X1 entgegengesetzten Scanrichtung X2 verfahren und eine weitere Zeile 105 wird gedruckt während dessen das Medium 125 nicht bewegt wird. Zum Bedrucken weiteren Zeilen 105 kann in analoger Weise zu den vorhin genannten Schritten vorgegangen werden. Dabei werden gedruckte Zeilen 105 mit Zeilen-Breite B bereitgestellt, deren Zeilenrand bildenden Enden eine Druck-Textur 107 definieren. Die gemäß den vorhin genannten Verfahrensschritten gedruckten Zeilen 105 mit einer Zeilen-Breite B werden von einer scannenden Trocknungs- bzw. Härtungseinheit 109, die beispielsweise ausgehend von dem scannenden Druckmodul 101 in Vorschubrichtung des Mediums 125 stromabwärts angeordnet scannend verfahren wird, derart, dass während eines Druck-Scans gedruckte Tintentopfen im wesentlichen vollständig getrocknet bzw. gehärtet werden.

Dabei werden im Wesentlichen vollständig getrocknete bzw. gehärtete Zeilen 107, die eine Zeilen-Breite H aufweisen können, bereitgestellt, deren Zeilenrand bildenden Enden eine Nass/Trocken-Textur 117 definieren. In diesem Beispiel weist die erste getrocknete bzw. gehärtete Zeile eine andere Zeilen-Breite auf als die im zweiten Härtungs-Pass bereitgestellte getrocknete bzw. gehärtete Zeile 115 mit Zeilen-Breite H. Eine gedruckte Zeile 105 eines Druck-Scans und eine gehärtete Zeile 115 eines Härtungs-Scans werden dabei überlappend jedoch nicht deckungsgleich verlaufend gebildet.

Im erfinderischen Verfahren zur Reduktion von Banding-Effekten in Bildern, insbesondere von Glanz-Banding-Effekten, arbeitet ein Drucker mit einem scannenden Druckmodul 101, einer scannenden Trocknungs- bzw. Härtungseinheit 109 und einem Medienvorschub, wobei mit dem scannenden Druckmodul 101 gedruckte Zeilen 105 mit Zeilen-Breite B bereitgestellt werden, deren Zeilenrand bildenden Enden eine Druck-Textur 107 definieren und mit einer scannenden Trocknungs- bzw. Härtungseinheit 109 im Wesentlichen vollständig getrocknete bzw. gehärtete Zeilen 115 mit Zeilen-Breite H bereitgestellt werden, deren Zeilenrand bildenden Enden eine Nass/Trocken-Textur 117 definieren.

Erfindungsgemäss wird dabei eine gedruckte Zeile 105 eines Druck-Scans und eine gehärtete Zeile 115 eines Härtungs-Scans überlappend jedoch nicht deckungsgleich verlaufend gebildet.

Die Druck-Textur 107 kann in einer bevorzugten Ausgestaltung des Verfahrens bezüglich der Scanrichtung des Druckmoduls 101 parallel verlaufend ausgebildet werden und die Nass/Trocken-Textur 117 bezüglich der Druck-Textur 107 parallel verlaufend oder nicht parallel verlaufend ausgebildet werden.

Eine Nass/Trocken-Textur 117, die bezüglich der Druck-Textur 107 parallel verlaufend ausgebildet wurde ist beispielsweise in Figur 1 gezeigt. Die Trocknungs bzw. Härtungseinheit 109 kann dabei in einem aktiven Durchgang (Härtungs-Pass) von der einen Seite auf die andere Seite gedruckte Tropfen gleichzeitig trocknen bzw. härten, welche im Rahmen von zumindest zwei verschiedenen aktiven Durchgängen (Druck-Passes) des Druckmoduls 101 gedruckt werden. Es gibt daher im Rahmen eines Durchgangs des Druckmoduls 101 gedruckte Tropfen welche im Rahmen unterschiedlicher Durchgänge der Trocknungs- bzw. Härteeinheit 109 getrocknet bzw. ausgehärtet werden.

Figur 2 zeigt ein Druckbild mit einer Nass/Trocken-Textur 117, welche beispielsweise nicht parallel bezüglich der Druck-Textur 107 ausgebildet wurde und die Druck-Textur 107 nicht durchkreuzt.

Die bezüglich der Druck-Textur 107 nicht parallel verlaufend ausgebildete Nass/Trocken-Textur 117 kann in einer bevorzugten Ausgestaltung der Erfindung eine oder mehrere Druck-Texturen 107 durchkreuzen. Ein solches Beispiel wird in Figur 3 aufgezeigt, in welchem eine Nass/Trocken-Textur 117 bereitgestellt wurde, die zumindest eine Druck-Textur 107 kreuzt.

In einer weiteren bevorzugten Ausgestaltung des Verfahrens wird mit der scannenden Trocknungs- bzw. Härtungseinheit 109 zumindest eine zweite Nass/Trocken-Textur 117 ausgebildet, die bezüglich der ersten Nass/Trocken-Textur 117 parallel verlaufend oder nicht parallel verlaufend ausgebildet wird.

Im Verfahren kann die scannende Trocknungs- bzw. Härtungseinheit 109 gegenüber dem scannenden Druckmodul 101 beabstandet und in Vorschubrichtung des Mediums stromabwärts angeordnet scannend verfahren werden. Dies ist besonders vorteilhaft, wenn hitzeempfindliche Medien 125 verwendet werden, da diese dadurch nicht in der unmittelbaren Nähe des Wirkungsbereich des Trocknungs- bzw. Härtungseinheit 101 bedruckt werden.

Die Trocknungs- bzw. Härtungseinheit 109 kann zumindest eine UV-Dioden-Anordnung bzw. zumindest eine UV-Lampe 111 umfassen, mit der das Trocknen bzw. Aushärten erfolgt.

Die Bewegungsgeschwindigkeit der scannenden Trocknungs- bzw. Härtungseinheit 109 kann zumindest während des Trocknens bzw- Härtens zeitweise konstant oder variabel gehalten werden.

Die Scangeschwindigkeit der Trocknungs- bzw. Härteeinrichtung 109 und die Vorschubgeschwindigkeit des Mediums 125 können während des Trocknens bzw. Härtens einer gedruckten Zeile 105 zumindest zeitweise gleichzeitig größer Null sein.

In einer bevorzugten Ausgestaltung des erfinderischen Verfahrens wird ein Zeitintervall zwischen Drucken und Trocknen für unterschiedliche gedruckte Stellen des Mediums 125 derart gewählt, dass dieser annähernd konstant oder nicht konstant gehalten wird.

Die UV-Dioden-Anordnung oder die UV-Lampe kann mehrere Strahlungsquellen umfassen, die unabhänging voneinander angesteuert werden.

In einer besonders bevorzugten Ausgestaltung des erfinderischen Verfahrens kann der Drucker mit einem scannenden Druckmodul 101 umfassend zumindest eine Pinning-Einrichtung 104 mit zumindest einer UV-LED-Anordnung arbeiten, welche zumindest eine Pinning-Einrichtung 104 jeweils an den in Scanrichtung entgegengesetzten Enden des Druckmoduls 101 angeordnet wird, wobei mit dem scannenden Druckmodul 101 gedruckte Zeilen 105 mit Zeilen-Breite B bereitstellt werden, deren Zeilenrand bildenden Enden eine Druck-Textur 107 definieren und wobei unmittelbar darauf folgend im gleichen Druck-Scan gepinnte Zeilen 116 mit Zeilen-Breite P bereitstellt werden, deren Zeilenrand bildenden Enden eine Pinning-Textur 127 definieren, wobei eine gedruckte Zeile 105 eines Druck-Scans und eine gepinnte Zeile 116 eines Pining-Scans überlappend jedoch nicht deckungsgleich verlaufend gebildet werden.

Die gedruckten Zeilen 105 und/oder die gehärteten Zeilen 115 und/oder die gepinnten Zeilen 116 können jeweils konstante oder variable Breiten aufweisen.

Ein Bild welches gemäß dieser bevorzugten Ausführungsform hergestellt wurde wird in Figur 4 gezeigt, bei der die gepinnten Zeilen 116 an unterschiedlichen Stellen entlang der Scanrichtung X1 eine variable Zeilenbreite P aufweisen.

Im erfindungsgemässen Drucker umfasst der Drucker ein scannendes Druckmodul 101 und eine Positionierungseinrichtung, welche dazu ausgelegt ist ein Medium 125 in eine Vorschubrichtung und das scannende Druckmodul 101 in einer zur Vorschubrichtung senkrechten Scanrichtung bewegen zu können, wobei das Druckmodul 101 mindestens einen Druckkopf 103 mit zumindest einer Düsenreihe umfasst und der Tintenstrahldrucker eine scannende Trocknungs- bzw. Härtungseinheit 109 umfasst, wobei der Drucker eine Steuerungseinheit zum Durchführen zumindest eines erfindungsgemässen Verfahrens umfasst.

Die Trocknungs- bzw. Härtungseinheit 109 kann ausgehend vom scannenden Druckmodul 101 in Vorschubrichtung des Mediums 125 stromabwärts angeordnet sein.

Der Drucker kann ein Tintenstrahldrucker sein.

Es darauf hingewiesen, dass die Bezugszeichen für die Elemente in einer Figur auf gleiche Elemente in einer anderen Figur übertragen werden können und umgekehrt.

Abschließend sei der Ordnung halber darauf hingewiesen, dass zum besseren Verständnis der Drucker und dessen Bestandteile in den Figuren teilweise nicht maßstäblich und/oder vergrößert und/oder verkleinert dargestellt wurden.

## Patentansprüche

1. Verfahren zur Reduktion von Banding-Effekten in Bildern, insbesondere von Glanz-Banding-Effekten, mittels eines Druckers, der mit einem scannenden Druckmodul (101), einer scannenden Trocknungs- bzw. Härtungseinheit (109) und einem Medienvorschub arbeitet, wobei mit dem scannenden Druckmodul (101) gedruckte Zeilen (105) mit Zeilen-Breite B bereitgestellt werden, deren Zeilenrand bildenden Enden eine Druck-Textur (107) definieren und mit einer scannenden Trocknungs- bzw. Härtungseinheit (109) im Wesentlichen vollständig getrocknete bzw. gehärtete Zeilen (115) mit Zeilen-Breite H bereitgestellt werden, deren Zeilenrand bildenden Enden eine Nass/Trocken-Textur (117) definieren **dadurch gekennzeichnet, dass** die gedruckte Zeile (105) eines Druck-Scans und die gehärtete Zeile (115) eines Härtungs-Scans überlappend jedoch nicht deckungsgleich verlaufend gebildet werden.

2. Verfahren nach Anspruch 1 **dadurch gekennzeichnet, dass** die Druck-Textur (107) bezüglich der Scanrichtung des Druckmoduls (101) parallel verlaufend ausgebildet wird und die Nass/Trocken-Textur (117) bezüglich der Druck-Textur (107) parallel verlaufend oder nicht parallel verlaufend ausgebildet wird.

3. Verfahren nach Anspruch 2 **dadurch gekennzeichnet, dass** die bezüglich der Druck-Textur (107) nicht parallel verlaufend ausgebildete Nass/Trocken-Textur (117) eine oder mehrere Druck-Texturen (107) durchkreuzt.

4. Verfahren nach zumindest einem der vorhergehenden Ansprüche **dadurch gekennzeichnet, dass** die scannende Trocknungs- bzw. Härtungseinheit (109) gegenüber dem scannenden Druckmodul (101) beabstandet und in Vorschubrichtung des Mediums (125) stromabwärts angeordnet scannend verfahren wird.

5. Verfahren nach zumindest einem der vorhergehenden Ansprüchen **dadurch gekennzeichnet, dass** die Trocknungs- bzw. Härtungseinheit (109) zumindest eine UV-Diodenanordnung bzw. zumindest eine UV-Lampe (111) umfasst, mit der das Trocknen bzw. Aushärten erfolgt.

6. Verfahren nach zumindest einem der vorhergehenden Ansprüche **dadurch gekennzeichnet, dass** die Bewegungsgeschwindigkeit der scannenden Trocknungs- bzw. Härtungseinheit (109) zumindest während des Trocknens bzw- Härtens zeitweise konstant oder variabel gehalten wird.

7. Verfahren nach zumindest einem der vorhergehenden Ansprüche **dadurch gekennzeichnet, dass** die Scangeschwindigkeit der Trocknungs- bzw. Härteeinrichtung (109) und die Vorschubgeschwindigkeit des Mediums (125) während des Trocknens bzw. Härtens einer gedruckten Zeile (115) zumindest zeitweise gleichzeitig größer Null sind.

8. Verfahren nach zumindest einem der vorhergehenden Ansprüche **dadurch gekennzeichnet, dass** ein Zeitintervall zwischen Drucken und Trocknen für unterschiedliche gedruckte Stellen des Mediums (125) derart gewählt wird, dass dieser annähernd konstant oder nicht konstant gehalten wird.

9. Verfahren nach Anspruch 5 oder nach Anspruch 5 und zumindest einem der Ansprüche 6 bis 8 **dadurch gekennzeichnet, dass** die UV-Dioden-Anordnung oder die UV-Lampe (111) mehrere Strahlungsquellen umfasst, die unabhänging voneinander angesteuert werden.

10. Verfahren nach zumindest einem der vorhergehenden Ansprüche **dadurch gekennzeichnet, dass** der Drucker mit einem scannenden Druckmodul (101) umfassend zumindest eine Pinning-Einrichtung (104) mit zumindest einer UV-LED-Anordnung arbeitet, welche zumindest eine Pinning-Einrichtung (104) jeweils an den in Scanrichtung entgegengesetzten Enden des Druckmoduls (101) angeordnet wird, wobei mit dem scannenden Druckmodul (101) gedruckte Zeilen (105) mit Zeilen-Breite B bereitstellt werden, deren Zeilenrand bildenden Enden eine Druck-Textur (107) definieren und wobei unmittelbar darauf folgend im gleichen Druck-Scan gepinnte Zeilen (116) mit Zeilen-Breite P bereitstellt werden, deren Zeilenrand bildenden Enden eine Pinning-Textur (127) definieren, wobei eine gedruckte Zeile (105) eines Druck-Scans und eine gepinnte Zeile (116) eines Pining-Scans überlappend jedoch nicht deckungsgleich verlaufend gebildet werden.

11. Verfahren nach zumindest einem der vorhergehenden Ansprüche **dadurch gekennzeichnet, dass** mit der scannenden Trocknungs- bzw. Härtungseinheit (109) zumindest eine zweite Nass/Trocken-Textur (117) ausgebildet wird, die bezüglich der ersten Nass/Trocken-Textur (117) parallel verlaufend oder nicht parallel verlaufend ausgebildet wird.

12. Verfahren nach zumindest einem der vorhergehenden Ansprüche **dadurch gekennzeichnet, dass** die gedruckten Zeilen (105) und/oder die gehärteten Zeilen (115) und/oder die gepinnten Zeilen (116) jeweils konstante oder variable Breiten B, H, P aufweisen.

13. Verfahren nach zumindest einem der vorhergehenden Ansprüche **dadurch gekennzeichnet, dass** der Drucker ein Tintenstrahldrucker ist.

14. Tintenstrahldrucker umfassend ein scannendes Druckmodul (101) und eine Positionierungseinrichtung, welche dazu ausgelegt ist das Medium (125) in eine Vorschubrichtung und das scannende Druckmodul (101) in einer zur Vorschubrichtung senkrechten Scanrichtung bewegen zu können, wobei das Druckmodul (101) mindestens einen Druckkopf (103) mit zumindest einer Düsenreihe umfasst und der Tintenstrahldrucker eine scannende Trocknungs- bzw. Härtungseinheit (109) umfasst **dadurch gekennzeichnet, dass** der Tintenstrahldrucker eine Steuerungseinheit zum Durchführen eines Verfahrens nach einem der Ansprüche 1-13 umfasst.

15. Tintenstrahldrucker nach Anspruch 14 **dadurch gekennzeichnet, dass** die Trocknungs- bzw. Härtungseinheit (109) ausgehend vom scannenden Druckmodul (101) in Vorschubrichtung des Mediums (125) stromabwärts angeordnet ist.

## Claims

1. Method for reducing banding effects in images, in particular gloss banding effects, by means of a printer that works with a scanning printing module (101), a scanning drying resp. hardening unit (109) and a medium feeder, wherein the scanning printing module (101) provides printed lines (105) with a line width B, whose ends forming the line margin define a printing texture (107), and a scanning drying resp. hardening unit (109) essentially provides completely dried resp. hardened lines (115) with a line width H, whose ends forming the line margin define a wet/dry texture (117), **characterized in that** the printed line (105) of a printing scan and the hardened line (115) of a hardening scan are formed overlapping without running congruently.

2. Method according to claim 1, **characterized in that** the printing texture (107) is formed running parallel in relation to the scanning direction of the printing module (101) and the wet/dry texture (117) is formed running parallel or not parallel in relation to the printing texture (107).

3. Method according to claim 2, **characterized in that** the wet/dry texture (117) formed not running parallel in relation to the printing texture (107) crosses one or several printing textures (107).

4. Method according to at least one of the preceding claims, **characterized in that** the scanning drying resp. hardening unit (109) is spaced away in relation to the scanning printing module (101) and placed downstream in the feeding direction of the medium (125), while travelling in scanning fashion.

5. Method according to at least one of the preceding claims, **characterized in that** the drying resp. hardening unit (109) comprises at least one UV diode array resp. at least one UV lamp (111), with which the drying resp. hardening occurs.

6. Method according to at least one of the preceding claims, **characterized in that** the speed of displacement of the scanning drying resp. hardening unit (109) is maintained partly constant or variable at least during the drying resp. hardening.

7. Method according to at least one of the preceding claims, **characterized in that** the scanning speed of the drying resp. hardening unit (109) and the feeding speed of the medium (125) during the drying resp. hardening of a printed line (115) are at least part of the time simultaneously greater than zero.

8. Method according to at least one of the preceding claims, **characterized in that**, for different printed locations of the medium (125), a time interval between printing and drying is chosen in such a manner that the latter is maintained nearly constant or not constant.

9. Method according to claim 5 or to claim 5 and at least one of the claims 6 to 8, **characterized in that** the UV diode array or the UV lamp (111) comprises several radiation sources that can be controlled independently of one another.

10. Method according to at least one of the preceding claims, **characterized in that** the printer works with a scanning printing module (101) comprising at least one pinning device (104) with at least one UV-LED array, which at least one pinning device (104) is placed respectively at the ends of the printing module (101) opposite to the direction of scanning, wherein the scanning printing module (101) provides printed lines (105) with a line width B, whose ends forming the line margin define a printing texture (107), and wherein pinned lines (116) with line width P are provided following immediately in the same printing scan, whose ends forming the line margin define a pinning texture (127), wherein a printed line (105) of a printing scan and a pinned line (116) of a pinning scan are formed overlapping without running congruently.

11. Method according to at least one of the preceding claims, **characterized in that** with the scanning drying resp. hardening unit (109) at least a second wet/dry texture (117) is formed that is formed running parallel or not parallel in relation to the first wet/dry texture (117).

12. Method according to at least one of the preceding claims, **characterized in that** the printed lines (105) and/or the hardened lines (115) and/or the pinned lines (116) have respectively constant or variable widths B, H, P.

13. Method according to at least one of the preceding claims, **characterized in that** the printer is an inkjet printer.

14. Inkjet printer comprising a scanning printing module (101) and a positioning device which is designed to be able to move the medium (125) in a feeding direction and the scanning printing module (101) in a scanning direction which is perpendicular to the feeding direction, wherein the printing module (101) comprises at least one printhead (103) with at least one row of nozzles and the inkjet printer comprises a scanning drying resp. hardening unit (109), **characterized in that** the inkjet printer has a control unit for performing a method according to one of the claims 1-13.

15. Inkjet printer according to claim 14, **characterized in that** the drying resp. hardening unit (109) is placed downstream starting from the scanning printing module (101) in the feeding direction of the medium (125).

## Revendications

1. Méthode de réduction des effets de bande dans des images, en particulier des effets de bandes de brillance, au moyen d'une imprimante qui travaille avec un module d'impression à balayage (101), une unité de séchage ou de durcissement à balayage (109), et un avancement du support, le module d'impression à balayage (101) fournissant des lignes imprimées (105) ayant une largeur de ligne B dont les extrémités qui forment la bordure de ligne définissent une texture d'impression (107), et une unité de séchage ou de durcissement à balayage (109) fournissant essentiellement des lignes complètement séchées ou durcies (115) ayant une largeur de ligne H dont les extrémités qui forment la bordure de ligne définissent une texture humide/sèche (117) **caractérisée par le fait que** la ligne imprimée (105) d'un balayage d'impression, et la ligne durcie (115) d'un balayage de durcissement sont formées de manière à se chevaucher, mais toutefois sans coïncider.

2. Méthode selon la revendication 1 **caractérisée par le fait que** la texture d'impression (107) est conçue de manière à s'étendre parallèlement par rapport à la direction de balayage du module d'impression (101) et la texture humide/sèche (117) est conçue de manière à s'étendre parallèlement ou non parallèlement par rapport à la texture d'impression (107).

3. Méthode selon la revendication 2 **caractérisée par le fait que** la texture humide/sèche (117) qui est conçue de manière à s'étendre non parallèlement par rapport à la texture d'impression (107) croise une ou plusieurs textures d'impression (107).

4. Méthode selon une des revendications précédentes **caractérisée par le fait que**, en étant espacée du module d'impression à balayage (101) et en étant placée en aval dans la direction d'avancement du support (125), l'unité de séchage ou de durcissement à balayage (109) est déplacée en mode de balayage.

5. Méthode selon du moins une des revendications précédentes **caractérisée par le fait que** l'unité de séchage ou de durcissement (109) comprend du moins un réseau de diodes UV ou du moins une lampe UV (111) à l'aide duquel / de laquelle le séchage ou le durcissement s'effectue.

6. Méthode selon du moins une des revendications précédentes **caractérisée par le fait que** la vitesse de déplacement de l'unité de séchage ou de durcissement à balayage (109) est maintenue constante ou variable pour un certain temps du moins pendant le séchage ou le durcissement.

7. Méthode selon du moins une des revendications précédentes **caractérisée par le fait que** la vitesse de balayage de l'unité de séchage ou de durcissement (109) et la vitesse d'avancement du support (125) sont du moins pour un certain temps simultanément supérieures à zero pendant le séchage ou le durcissement d'une ligne imprimée (115).

8. Méthode selon du moins une des revendications précédentes **caractérisée par le fait qu'**un intervalle de temps entre l'impression et le séchage pour différents endroits imprimés du support (125) est choisi de manière que celui-ci soit maintenu approximativement constant ou non constant.

9. Méthode selon la revendication 5 ou selon la revendication 5 et du moins une des revendications 6 à 8 **caractérisée par le fait que** le réseau de diode UV ou la lampe UV (111) comprend plusieurs sources de rayonnement qui sont commandés indépendamment l'une de l'autre.

10. Méthode selon du moins une des revendications précédentes **caractérisée par le fait que** l'imprimante travaille avec un module d'impression à balayage (101) comprenant du moins une installation de pinning (104) ayant du moins un réseau de LED-UV quelle du moins une installation de pinning (104) est disposée respectivement aux extrémités du module d'impression(101) opposées à la direction de balayage, le module d'impression à balayage (101) fournissant des lignes imprimées (105) ayant une largeur de ligne B dont les extrémités formant la bordure de ligne définissent une texture d'impression (107) et immédiatement après dans le même balayage d'impression des lignes partiellement séchées ou durcies ayant une largeur de ligne P étant fournies dont les extrémités formant la bordure de ligne définissent une texture de pinning (127), une lignée imprimée (105) d'un balayage d'impression et une ligne partiellement séchée ou durcie (116) d'un balayage de pinning étant conçues de façon à se chevaucher, mais toutefois sans coïncider.

11. Méthode selon du moins une des revendications précédentes **caractérisée par le fait que** par l'unité de séchage ou de durcissement à balayage (109) du moins une seconde texture humide/sèche (117) est formée qui par rapport à la première texture humide/sèche (117) est conçue de façon à s'étendre parallèlement ou non parallèlement.

12. Méthode selon du moins une des revendications précédentes **caractérisée par le fait que** les lignes imprimées (105) et/ou les lignes durcies (115) et/ou les lignes sechées ou durcies partiellement (116) ont chacunes des largeurs constants ou variables B, H, P.

13. Méthode selon du moins une des revendications précédentes **caractérisée par le fait que** l'imprimante est une imprimante à jet d'encre.

14. Imprimante à jet d'encre comprenant un module d'impression à balayage (101) et un dispositif de positionnement qui est destiné à pouvoir déplacer le support (125) dans une direction d'avancement et le module d'impression à balayage (101) dans une direction de balayage perpendiculaire à la direction d'avancement, le module d'impression (101) comprenant au moins une tête d'impression (103) dotée d'au moins une rangée de buses et l'imprimante à jet d'encre comprenant une unité de séchage ou de durcissement à balayage (109) **caractérisé par le fait que** l'imprimante à jet d'encre comprend une unité de contrôle pour réaliser un procédé selon une des revendications 1 - 13.

15. Imprimante à jet d'encre selon la revendication 14 **caractérisée par le fait que** l'unité de sèchage ou de durcissement (109) est disposée en aval dans la direction d'avancement du support (125) en partant du module d'impression à balayage (101).
